# EUROPÄISCHE PATENTSCHRIFT

(11) **EP 1 191 095 B1**
(45) Veröffentlichungstag und Bekanntmachung des Hinweises auf die Patenterteilung: **28.05.2003**
(21) Anmeldenummer: 01128155.7
(22) Anmeldetag: 10.03.1997
(51) Int. Cl.: C11D 7/50, C11D 7/26, B08B 3/02

(54) **Verfahren zum Reinigen von Gegenständen und Reinigungsflüssigkeit**
Method for cleaning objects and cleaning fluid
Procédé de nettoyage d'objets et liquide nettoyant

(30) Priorität: 08.03.1996 DE 19609119; 30.08.1996 US 705237
(43) Veröffentlichungstag der Anmeldung: 27.03.2002
(62) Teilanmeldung aus: 97914208.0
(73) Patentinhaber: DR.O.K. WACK CHEMIE GmbH, D-85053 Ingolstadt (DE)
(72) Erfinder: Wack, Oskar K., 85053 Ingolstadt (DE); Hanek, Martin, 91161 Hilpoltstein (DE); Lessmann, Karsten, 4912 Aarwangen (CH)
(74) Vertreter: Barske, Heiko, Dr. rer. nat.

(56) Entgegenhaltungen:
- EP-A- 0 475 596
- WO-A-96/28535
- DATABASE WPI Section Ch, Week 199517 Derwent Publications Ltd., London, GB; Class G04, AN 1995-128819 XP002201116 & JP 07 054178 A (SHOWA SHELL SEKIYU KK), 28. Februar 1995 (1995-02-28)
- PATENT ABSTRACTS OF JAPAN vol. 1996, no. 07, 31. Juli 1996 (1996-07-31) & JP 08 074081 A (TOKUYAMA CORP), 19. März 1996 (1996-03-19)

## Beschreibung

Die vorliegende Erfindung betrifft ein Verfahren zum Reinigen von Gegenständen und Materialien aus Metall, Glas, Keramik, Kunststoff(en) oder Verbundstoffen hieraus oder Textilien. Die Erfindung betrifft weiter eine Reinigungsflüssigkeit

Reinigungsverfahren, bei denen ein durch Erwärmen einer reinigungsaktiven Flüssigkeit hergestellter Dampf mit den zu reinigenden Gegenständen in Berührung gebracht wird, finden Anwendung bei der Reinigung unterschiedlichster Gegenstände wie metallischer Gegenstände, industriell gefertigter Gegenstände, wie gedruckter Leiterplatten, Kleidungsstücke usw. von unerwünschten Verunreinigungen wie Fetten, Läpp- und Polierpasten, Lötpasten, Klebern, Mischungen aus anorganischem (beispielsweise salzartigem) und organischem (beispielsweise aus Fettrückständen bestehendem) Schmutz usw.. Typischerweise wurden bis vor kurzem für derartige Reinigungsaufgaben chlorierte Kohlenwasserstoffe eingesetzt. Diese sind inzwischen wegen ihres Mangels an Umweltverträglichkeit, insbesondere wegen ihres Ozon-Abbaupotentials, ihrer Kanzerogenität und ihrer toxischen Wirkung verboten oder zumindest nur noch unter sehr strengen Auflagen einsetzbar. Ein Vorteil der Verwendung chlorierter Kohlenwasserstoffe lag darin, daß sie bei üblicherweise auftretenden Temperaturen keinen Flammpunkt haben. Wegen der obigen Nachteile wurden sie ersetzt durch andere Kohlenwasserstoffe oder Lösungsmittel wie Polypropylenglykolether, Alkohole, Aceton usw.. Diese haben einen Flammpunkt im Bereich normalerweise auftretender Temperaturen und sind somit entzündungsgefährdet. Weiter weisen sie einen Nachteil dahingehend auf, daß sie Pigmentschmutz oder Schmutz mit ionischen Salzen kaum entfernen, da diese Lösungsmittel Pigmente bzw. Salze aufgrund von deren ionischem Charakter nur sehr schlecht lösen.

In der EP-A-47 55 96 A1 ist ein Reinigungsverfahren beschrieben, bei dem zu reinigende Gegenstände mit einem nicht halogenierten organischen Lösungsmittel, das ein hydrogeniertes oder dehydrogeniertes Analog von Terpen enthält, beispielsweise bei 35°C in Berührung gebracht werden. Die auf den gereinigten Gegenständen zurückbleibende Losungsmittelverunreinigung wird entfernt, indem die gereinigten Gegenstände bei erhöhter Temperatur mit einem wässrigen Medium und/oder einem niedrig siedenden Lösungsmittel in Berührung gebracht werden, wobei die Lösungsmittelverunreinigung als ein Azeotrop abdampft.

Der Erfindung liegt die Aufgabe zugrunde, ein Reinigungsverfahren zu schaffen, das unter Erzielung einer guten Reinigungswirkung in umweltverträglicher und die zu reinigenden Gegenstände schonender Weise durchführbar ist, wobei insbesondere Mischungen aus anorganischem und organischem Schmutz gleichzeitig in effizienter Weise beseitigt werden können.

Der Erfindung liegt weiter die Aufgabe zugrunde, eine Reinigungsflüssigkeit zu schaffen, mit der das erfindungsgemäße Verfahren durchführbar ist.

Die erstgenannte Aufgabe wird mit einem Verfahren mit Merkmalen des Patentanspruchs 1 gelöst. Vorteilhafte Ausbildungen des erfindungsgemäßen Verfahrens finden sich in den Patentansprüchen 2 bis 6.

Die zweitgenannte Aufgabe wird mit den Merkmalen des Anspruchs 7 gelöst Die Ansprüche 8 bis 12 kennzeichnen vorteilhafte weitere Merkmale der erfindungsgemäßen Reinigungsflüssigkeit.

Erfindungsgemäß als reinigungsaktive Flüssigkeiten verwendbare azeotrope Zubereitungen haben zunächst den Vorteil, daß ihre flüssige Phase wegen des Wasseranteils Pigmentschmutz und Schmutz mit ionischen Komponenten, beispielsweise Salzen, gut löst, wenn die als reinigungsaktive Flüssigkeit verwendete azeotrope Zubereitung in flüssigem Zustand mit den zu reinigenden Gegenständen in Berührung kommt. Die lipophile Gruppen enthaltenden Moleküle der wenigstens einen weiteren Komponente, die vorzugsweise an sich bei Umgebungsbedingungen oder bei niedrigen Behandlungstemperaturen ebenfalls eine Flüssigkeit ist, sorgen für gutes Fettlösevermögen der azeotropen Zubereitung.

Wenn die als reinigungsaktive Flüssigkeit verwendete azeotrope Zubereitung erwärmt wird, gehen wegen ihres azeotropen Charakters (wegen der Definition von "Azeotrop": siehe Römpps Chemie Lexikon, 9. Auflage (1989), Seite 323) sowohl Wasser als auch die weitere(n) Komponente(n) in einer dem speziellen Azeotrop entsprechenden Zusammensetzung in die Dampfphase über. Bei Kontakt zwischen dem Dampf der azeotropen Zubereitung und den zu reinigenden Gegenständen erfolgt eine zuverlässige Reinigung und "Spülung" aller durch den Reinigungsvorgang entfernten Verschmutzungen der zu reinigenden Gegenstände.

Besonders vorteilhaft ist, daß der Dampf wegen seines hohen Wassergehalts nicht brennbar ist. Diesbezügliche Schutzmaßnahmen in einer zur Durchführung des erfindungsgemäßen Verfahrens zum Einsatz kommenden Vorrichtung sind überflüssig. Der Flammpunkt der Dampfes, sofern ein solcher überhaupt existiert, liegt oberhalb der bei einem derartigen Reinigungsverfahren normalerweise auftretenden Temperaturen, zumindest jedoch über der Siedetemperatur der Flüssigkeit und vorteilhafterweise über etwa 200 °C. Ein über 200 °C liegender Flammpunkt ist deswegen von besonderem Vorteil, weil die bei der Durchführung des Reinigungsverfahrens zu treffenden Schutzmaßnahmen weniger umfangreich sind als bei Verwendung von reinigungsaktiven Flüssigkeiten mit niedrigeren Flammpunkten. Die azeotrope Zubereitung kann entweder an den zu reinigenden Gegenständen oder durch Absenken der Temperatur zur flüssigen Phase kondensiert werden, so daß aufwendige Maßnahmen zum Schutz der die Vorrichtung zur Durchführung des Verfahrens umgebenenden Atmosphäre, wie sie bei herkömmlichen Verfahren erforderlich sind, weitestgehend unterbleiben können.

Ein zusätzlicher Vorteil liegt darin, daß die als reinigungsaktive Flüssigkeit verwendete azeotrope Zubereitung wegen ihrer weitestgehenden Rückkondensation kaum verbraucht wird. Es kann also ein geschlossener Kreislauf geschaffen werden, bei dem die als reinigungsaktive Flüssigkeit verwendete azeotrope Zubereitung gar nicht oder nur in vernachlässigbar geringen Mengen aufgefüllt werden muß. Dies wird zusätzlich dadurch unterstützt, daß die erfindungsgemäß als reinigungsaktive Flüssigkeit eingesetzte azeotrope Zubereitung frei von Tensiden sein kann, die sich bei einer Filtration der reinigungsaktiven Flüssigkeit zur Schmutzabscheidung in herkömmlichen Verfahren auf der Filteroberfläche absetzen und bei konventionell verwendeten Lösungen ein Nachschärfen erfordern.

Überraschenderweise werden mit dem erfindungsgemäßen Verfahren auch komplexe Schmutzarten wie eingetrocknete Körperflüssigkeiten oder andere, im Alltagsgebrauch auftretende Verschmutzungen, durch Niederschlag von Regen oder Schnee entstandener Schmutz usw. zuverlässig von den zu reinigenden Gegenständen beseitigt.

Das erfindungsgemäße Verfahren ist nicht auf geschlossene Systeme beschränkt. Es kann beispielsweise auch in Form einer offenen Dampfstrahlreinigung durchgeführt werden.

Bei der Auswahl der erfindungsgemäßen, als reinigungsaktive Flüssigkeit verwendeten azeotropen Zubereitungen bzw. der darin enthaltenen weiteren Komponente(n) mit Molekülen mit hydrophilen (z.B. -OH, -NH₂, -C-O-C-, -C(=O)-C-, -C(=O)-O usw.) Gruppen und lipophilen (z.B. CH₂-Ketten oder C₁- bis C₁₂-Alkyl- usw.) Gruppen stehen neben der guten Reinigungskraft folgende Kriterien im Vordergrund: Der Wassergehalt des Azeotrops aus Wasser und weiterer Komponente bzw. weiteren Komponenten muß so groß sein, daß kein Flammpunkt vorhanden ist bzw. der Dampf nicht brennbar ist. Die Flüssigkeit und der daraus durch Erhitzen gebildete Dampf dürfen weder toxisch sein noch ein Ozon-Abbaupotential haben, noch dürfen sie eine Wassergefährdung auslösen, wenn die Zubereitung versehentlich in die Umgebung gelangt. Es sind wasserlösliche, homogene Azeotrope bildende Komponenten oder auch wasserunlösliche, heterogene Azeotrope bildende Komponenten geeignet.

In einer Ausführungsform umfaßt ein Verfahren zum Rcinigen von Gegenständen die Schritte, daß man
- eine azeotrope Zubereitung aus Wasser und wenigstens einer Komponente mit Molekülen mit hydrophilen und lipophilen Gruppen in einem Gewichtsverhältnis (Komponente(n) mit hydrophilen und lipophilen Gruppen) : Wasser von 0,05 bis 99,95 : 99,95 bis 0,05 bildet;
- die zu reinigenden Gegenstände wenigstens einmal mit der azeotropen Zubereitung in Kontakt bringt und die flüssige azeotrope Zubereitung einschließlich damit entfernter Verunreinigungen von den zu reinigenden Gegenständen ablaufen läßt;
- Reste der azeotropen Zubereitung auf bzw. in den zu reinigenden Gegenständen durch Verdampfen entfernt; und
- den Dampf der azeotropen Zubereitung kondensiert und die durch Kondensation zurückgewonnene azeotrope Zubereitung für einen erneuten Reinigungsschritt verwendet.

Dabei entspricht es einer besonders bevorzugten Ausführungsform des Verfahrens, die zu reinigenden Gegenstände wenigstens einmal mit einem Dampf der azeotropen Zubereitung in Kontakt zu bringen und während der Dauer des Kontakts den Dampf der azeotropen Zubereitung an den zu reinigenden Gegenständen kondensieren zu lassen. Beispielsweise können die zu reinigenden Gegenstände zuerst einmal oder mehrere Male mit der flüssigen azeotropen Zubereitung in Kontakt gebracht werden, beispielsweise durch Eintauchen, Besprühen, Berieseln oder vergleichbare, an sich aus dem Stand der Technik bekannte Verfahren des Beaufschlagens mit einer Flüssigkeit. Danach können die zu reinigenden Gegenstände mit der azeotropen Zubereitung in Form ihres Dampfes einmal oder auch mehrmals in Kontakt gebracht werden. Dabei kondensiert regelmäßig der Dampf der azeotropen Zubereitung an den zu reinigenden Gegenständen und reißt bei Ablaufen Reste von den zu reinigenden Gegenständen entfernten Verunreinigungen mit. Alternativ dazu kann jedoch das Verfahren in der Weise durchgeführt werden, daß man die zu reinigenden Gegenstände gleich wenigstens einmal, bevorzugt jedoch mehrmals, mit einem Dampf der azeotropen Zubereitung in Kontakt bringt. Auch dabei kondensiert der Dampf während der Dauer des Kontakts an den zu reinigenden Gegenständen und entfernt dabei die Verunreinigungen.

Gemäß einer besonders bevorzugten Ausführungsform des Verfahrens wird eine azeotrope Zubereitung aus Wasser und wenigstens einer Komponente mit Molekülen mit hydrophilen und lipophilen Gruppen verwendet, in der das Gewichtsverhältnis (Komponente(n) mit hydrophilen und lipophilen Gruppen) : Wasser im Bereich von 1,0 bis 35,0 : 99,0 bis 65,0 liegt, noch mehr bevorzugt im Bereich von 4,0 bis 15,0 : 96,0 bis 85,0 liegt.

Es entspricht einer Ausführungsform des erfindungsgemäßen Verfahrens, daß man als reinigungsaktive Flüssigkeit eine azeotrope Zubereitung in Form einer Mischung aus Wasser und wenigstens einer weiteren Komponente mit Molekülen mit hydrophilen und lipophilen Gruppen verwendet, wobei die weitere(n) Komponente(n) und das Wasser beim Phasenübergang flüssige Phase/Dampfphase ein Azeotrop bilden und das Azeotrop ein Azeotrop mit Mischungslücke bei einer Temperatur zwischen 0 °C und der Temperatur des Phasenübergangs flüssige Phase/Dampfphase bei Normaldruck ist. Überraschend wurde nämlich gefunden, daß Azeotrope mit Mischungslücken besonders vorteilhafte Reinigungseigenschaften aufweisen. Besonders bevorzugt wird ein Azeotrop mit einer Mischungslücke bei einer Temperatur im Bereich von 20 °C und 110 °C bei Normaldruck verwendet.

Unter dem Term "bei Normaldruck" wird in der Beschreibung und in den Patentansprüchen ein Atmosphärendruck (etwa 1 atm; etwa 10⁵ Pa) verstanden.

Ohne an dieser Stelle auf eine theoretische Deutung der Erfindung festgelegt zu werden, wurde gefunden, daß azeotrope Zubereitungen, die als reinigungsaktive Flüssigkeit in dem erfindungsgemäßen Verfahren verwendet werden können, bei niedrigen Temperaturen von beispielsweise 20 bis 25 °C klar sind. Mit anderen Worten: Die Komponenten sind vollständig ineinander gelöst. Bei jeder Temperatur stellen sich definierte Verhältnisse der Zusammensetzung der Komponenten in der Mischphase ein. Die bei erhöhter Temperatur getrennt vorliegenden Phasen lassen sich durch geeignete Verfahrensschritte, bevorzugt beispielsweise durch Beschallen mit Ultraschall, durch intensives Bewegen beim Umpumpen oder Durchrühren usw., in eine milchig aussehende Emulsion überführen. Diese Emulsion weist diskontinuierliche Tröpfchen der organischen Komponente(n) in einer kontinuierlichen wäßrigen Phase auf. Die Emulsion weist ein ausgezeichnetes Fettlösevermögen aufgrund ihres Gehalts an organischen Komponenten (mit Molekülen mit lipophilen Gruppen) auf, löst jedoch aufgrund der kontinuierlichen Wasserphase auch wasserlösliche, z.B. ionische, Verunreinigungen, beispielsweise Salze. Bei weiterer Erhöhung der Temperatur der azeotropen Zubereitung geht diese in die Dampfphase über, in der die Komponenten in der speziellen, für das jeweilige Azeotrop typischen Zusammensetzung vorliegen.

Im Hinblick auf die oben genannten Kriterien sind einige organische Komponenten, die homogene Azeotrope mit Wasser bilden, zum Einsatz als organische Komponenten in den azeotropen Zubereitungen bevorzugt, die zur Durchführung des Verfahrens gemäß der vorliegenden Erfindung verwendet werden. Wie für Fachleute in diesem technischen Bereich leicht erkennbar, ist die Erfindung jedoch nicht auf die bevorzugten, Azeotrope bildenden Verbindungen beschränkt.

Die bevorzugten Verbindungen können am besten durch die folgende allgemeine Formel beschrieben werden${\text{R}}^{\text{1}} {\text{- [X]}}_{\text{n}} {\text{- R}}^{\text{3}}$ worin
- R¹ und R³ jeweils unabhängig voneinander stehen für H; geradkettige oder verzweigte gesättigte oder ungesättigte C₁- bis C₁₈- Alkylgruppen, in denen eine oder mehrere nicht benachbarte -CH₂-Gruppen durch -O- ersetzt sein können; gesättigte oder ungesättigte cyclische C₁- bis C₈- Alkylgruppen, in denen eine oder mehrere nicht benachbarte -CH₂-Gruppen durch -O- ersetzt sein können; Hydroxy; C₁- bis C₈- Alkoxy; Amino, worin ein oder beide Wasserstoff(e) durch C₁- bis C₈- Alkylgruppen ersetzt sein können; und
- X steht für -O-; -C(=O)-; -C(=O)-O-; -NH-; -NR¹-; -N(-OH)-; geradkettige oder verzweigte -(C₁- bis C₈-)Alkylengruppen, in denen eine oder mehrere nicht benachbarte -CH₂-Gruppen durch -O- ersetzt sein können; und n für ganze Zahlen von 1, 2, 3, etc. steht.

Mit anderen Worten: Die organischen Komponenten der azeotropen Zubereitungen, die im dem Verfahren gemäß der vorliegenden Erfindung eingesetzt werden, können gewählt werden aus organischen Verbindungen, die zu den Gruppen Alkohole, Glykole, Amine, Ether, Glykolether, Ester, Ketone und Aminoalkohole sowie N-Heterocyclen oder organischen Säuren gehören.

In einer besonders bevorzugten Verfahrensweise werden Verbindungen der oben angegebenen allgemeinen Formel als organische Komponente(n) der azeotropen Zubereitung oder als weitere organische Komponente(n) verwendet, in denen R¹ und R³ jeweils unabhängig voneinander stehen für gesättigte oder ungesättigte C₁- bis C₁₂-Akylgruppen, noch mehr bevorzugt für gesättigte oder ungesättigte C₁- bis C₈-Alkylgruppen, in denen eine oder mehrere nicht benachbarte CH₂-Gruppe(n) durch -O- ersetzt sein können, für Hydroxy, für C₁- bis C₈-Alkoxy und für unsubstituierte oder mit Alkylgruppen substituierte Aminogruppen; und/oder X steht für -O-; -C(=O)-; -C(=O)-O-; -NH-; -NR¹-; -N(-OH)-; -OCH(R²)-CH₂- (worin R² für H oder Methyl steht); und n für 1 oder 2 steht.

Spezielle Beispiele der durch R¹ und R³ wiedergegebenen Gruppen sind Wasserstoff, Methyl, Ethyl, n-Propyl, i-Propyl, n-Butyl, sec-Butyl, i-Butyl, tert-Butyl, n-Pentyl, n-Hexyl, n-Octyl, Furfuryl-2, Tetrahydrofuryl-2, Hydroxy, Methoxy, Ethoxy und Propoxy. Spezielle Beispiele der durch X wiedergegebenen Gruppen sind -O-; -C(=O)-; -C(=O)-O-; -NH-; -NR¹-; -N(-OH)-; Ethylenoxy und Propylenoxy.

Noch mehr bevorzugte Verfahren gemäß der Erfindung nutzen Verbindungen der oben angegebenen allgemeinen Formel als organische Komponente(n) der azeotropen Zubereitungen oder als weitere organische Komponente(n), die gewählt sind aus der Gruppe
- (C₁- bis C₁₂-Alkyl) - C(=O)-O - (C₁- bis C₁₂-Alkyl);
- (C₁- bis C₁₂-Alkyl) - O - (C₁- bis C₁₂-Alkyl);
- (C₁- bis C₁₂-Alkyl) - C(=O) - (C₁- bis C₁₂-Alkyl);
- (C₁- bis C₁₂-Alkyl) - [N - (H oder C₁- bis C₁₂-Alkyl) (H oder C₁- bis C₁₂-Alkyl)];
- HO-(CH₂)_{1,2,...,etc.} - [NH₂ oder NH(C₁- bis C₁₂-Alkyl) oder N(C₁- bis C₁₂-Alkyl)₂];
- H - [O - CH(H oder CH₃) - CH₂]_{1,2, ... etc.} - OH; und
- (H oder C₁- bis C₁₂-Alkyl) - [O - CH(H oder CH₃) - CH₂]_{1, 2,... etc.} - [OH oder O(C₁bis C₁₂-Alkyl)].

Spezielle Beispiele organischer Komponenten, die allein oder in Gruppen von mehreren der genannten Verbindungen gemeinsam in azeotropen Zubereitungen der reinigungsaktiven Flüssigkeit verwendet werden können, sind gewählt aus Propylenglykolether; Dipropylenglykolmonomethylether; Dipropylenglykolmono-n-propylether; Tripropylenglykolmonomethylether; 3-Methoxy-3-methylbutanol; Furfurylalkohol; Tetrahydrofurfurylalkohol; 1-Aminobutanol-2; Monoisopropanolamin; 2-Amino-2-methylpropanol-1; 2-Amino-2-methylpropandiol-1,3; 3-(Aminomethyl-)pyridin; Ethanolamin; Furfurylamin; Methyllactat; Isopropyllactat; Aminoacetaldehyddimethylacetal; 4-Aminomorpholin; 1-Methylimidazol; 1,2-Dimethylimidazol; 1-Vinylimidazol; 1,4-Diazabicyclo[2.2.2]octan(DABCO); 1,5-Diazabicyclo[4.3.0]non-5-en; und 1,8-Diazabicyclo[5.4.0]undec-7-en.

Es entspricht einer weiteren, ebenfalls bevorzugten Ausführungsform, daß man der reinigungsaktiven Flüssigkeit für das erfindungsgemäße Verfahren wenigstens einen nicht selbständig verdampfenden Reinigungsverstärker zusetzt. Diese(r) sollte(n) bevorzugterweise mit der azeotropen Zubereitung destillieren. Derartige nicht selbständig verdampfende Reinigungsverstärker sind dem Fachmann aus dem Stand der Technik bekannt und bedürfen daher an dieser Stelle keiner weiteren Aufzählung.

Ebenfalls bevorzugt ist es erfindungsgemäß, der reinigungsaktiven Flüssigkeit wenigstens ein Korrosionsschutz-Additiv zuzusetzen. Diese(s) sollte(n) bevorzugterweise mit der azeotropen Zubereitung destillieren. Derartige Korrosionsschutz-Additive sind besonders vorteilhaft, wenn Gegenstände aus Buntmetallen oder Leichtmetallen gereinigt werden sollen. Beispielsweise lassen sich Aluminiumteile hervorragend mit einer azeotropen Zubereitung reinigen, die 1-Methylimidazol umfaßt. Dieses fungiert als Inhibitor. Die Reinigung von Teilen aus Kupfer kann ebenfalls in vorteilhafter Weise mit 1-Methylimidazol umfassenden azeotropen Zubereitungen durchgeführt werden. Dabei wird eine Aufhellung der Oberfläche erzielt. Anstelle der vorstehend genannten Verbindung können auch andere Korrosionsschutz-Additive und -Inhibitoren zugesetzt werden, wie sie dem Fachmann aus dem Stand der Technik bekannt sind.

Besonders bevorzugt, da zu exzellenten Reinigungsergebnissen führend, sind Verfahren zur Reinigung von Gegenständen gemäß der Erfindung, in denen man als reinigsungsaktive Flüssigkeit eine azeotrope Zubereitung aus Wasser und einer organischen Komponente verwendet. Bevorzugt ist die organische Komponente in diesem Fall eine Verbindung, die gewählt ist aus der Gruppe Dipropylenglykolmonomethylether; Dipropylenglykolmono-n-propylether; Tripropylenglykolmonomethylether; 3-Methoxy-3-methylbutanoi; Furfurylalkohol; Tetrahydrofurfurylalkohol; 1-Aminobutanol-2; Furfurylamin; Methyllactat und Isopropyllactat.

Die genannten Verbindungen gehören zu folgenden Gruppen von Verbindungen der allgemeinen Formel R¹ - [X]ₙ - R³
(A) Glykolether:
   - organische Komponente Nr. 1: Dipropylenglykolmonomethylether R¹ = CH₃; R³ = OH; X = OCH₂-CH(CH₃)-; n = 2;
   - organische Komponente Nr. 2: Tripropylenglykolmonomethylether R¹ = CH₃; R³ = OH; X = OCH₂-CH(CH₃)-; n = 3;
   - organische Komponente Nr. 3: 3-Methoxy-3-methylbutanol R¹ = CH₃; X = O-C(CH₃)₂-(CH₂)₂-; n = 1;
   - orgaische Komponente Nr. 4: Dipropylenglykol-n-propylether R¹ = n-C₃H₇; R³ = OH; X = OCH₂-CH(CH₃)-; n = 2;
(B) Alkohole:
   - organische Komponente Nr. 5: Furfurylalkohol R¹ = Furfuryl-2; X = O; R³ = H; n = 1;
   - organische Komponente Nr. 5: Tetrahydrofurfurylalkohol R¹ = Tetrahydrofurfuryl-2; X = O; R³ = H; n = 1;
(C) Amine:
   - organische Komponente Nr. 7: 1-Aminobutanol-2 R¹ = OH; X = sec-Butyl; R³ = NH₂; n = 1;
   - organische Komponente Nr. 8: Furfurylamin R¹ = Furfuryl-2; X = -NH-; R³ = H; n = 1;
   - organische Komponente Nr. 11: 2-Amino-2-methylpropanol-1 R¹ = CH₃; X = CH₃ - C - CH₂OH; R³ = -NH₂; n = 1;
   - organische Komponente Nr. 12: 2-Amino-2-methylpropandiol-1,3 R¹ = HOCH₂₋; X = CH₃ - C - CH₂OH; R³ = -NH₂; n = 1;
(D) Ester:
   - organische Komponente Nr. 9: Methyllactat R¹ = Hydroxyethyl; X = C(=O)O-; R³ = CH₃; n = 1;
   - organische Komponente Nr. 10: Isopropyllactat R¹ = Hydroxyethyl; X = C(=O)O-; R³ = i-C₃H₇; n = 1;

In derartigen in dem erfindungsgemäßen Verfahren als reinigungsaktive Flüssigkeit zu verwendenden azeotropen Zubereitungen sind Wasser und eine organische Komponente in relativen Mengen von (100 - x) Gew.-% : x Gew.-% zugegen. Darin liegt x im Bereich von 0 < x ≤ 35, bevorzugt im Bereich 3 ≤ x ≤ 25, besonders bevorzugt im Bereich 4 ≤ x ≤ 15.

In einem weiteren bevorzugten Verfahren stellt man das Mischungsverhältnis von Wasser und der/den weiteren Komponente(n) in der azeotropen Zubereitung im wesentlichen auf das Verhältnis ein, das in dem Dampf zugegen ist, der aus der flüssigen azeotropen Zubereitung bei Erhitzen entsteht.

Gemäß einer weiteren, ebenfalls bevorzugten Ausführungsform umfaßt das erfindungsgemäße Verfahren zum Reinigen von Gegenständen den Schritt, daß man als reinigungsaktive Flüssigkeit eine azeotrope Zubereitung aus Wasser und zwei organischen Komponenten verwendet. Besonders bevorzugt wird als reinigungsaktive Flüssigkeit eine azeotrope Zubereitung aus Wasser, Dipropylenglykolmono-n-propylether und einer weiteren organischen Komponente verwendet. Selbstverständlich können auch bei dieser Ausführungsform weitere Komponenten in der als reinigungsaktive Flüssigkeit verwendeten azeotropen Zubereitung enthalten sein, beispielsweise wenigstens ein nicht selbständig verdampfender, besonders bevorzugt mit der azeotropen Zubereitung destillierender Reinigungsverstärker, wie er als solcher aus dem Stand der Technik bekannt ist und bereits oben angesprochen wurde, und/oder wenigstens ein (besonders bevorzugt mit der azeotropen Zubereitung destillierendes) Korrosionsschutz-Additiv bzw. Korrosionsschutz-Inhibitor, wie es/er ebenfalls als solches bzw. solcher aus dem Stand der Technik bekannt ist und oben bereits angesprochen wurde.

Gemäß dieser bevorzugten Ausführungsform verwendet man besonders bevorzugt als weitere organische Komponente eine Verbindung aus der Gruppe 1-Aminobutanol-2; Monoisopropanolamin; 2-Amino-2-methylpropanol-1; 2-Amino-2-methylpropandiol-1,3; 3-(Aminomethyl-) pyridin; Ethanolamin; Aminoacetaldehyddimethylacetal; 4-Aminomorpholin; 1-Methylimidazol; 1,2-Dimethylimidazol; 1-Vinylimidazol; 1,4-Diazabicyclo[2.2.2]octan (DABCO); 1,5-Diazabicyclo[4.3.0]non-5-en; und 1,8-Diazabicyclo[5.4.0]undec-7-en.

Die genannten organischen Verbindungen können allein oder in Kombination miteinander verwendet werden.

Ebenfalls besonders bevorzugt ist, daß man eine weitere organische Komponente aus der Gruppe Essigsäure, Hydroxyessigsäure, Ameisensäure und Buttersäure verwendet. Auch die genannten Säuren können allein oder in Kombination miteinander oder mit anderen, beispielsweise den vorstehend genannten, organischen Komponenten verwendet werden.

Gemäß der vorstehend beschriebenen bevorzugten Ausführungsform verwendet man als reinigungsaktive Flüssigkeit eine azeotrope Zubereitung aus Wasser, einem Glykolether (bevorzugt Dipropylenglykolmono-n-propylether) und einer weiteren organischen Komponente in relativen Mengen von 90 Gew.-% : (10 - y) Gew.-% y Gew.-%, worin y im Bereich von 0 < y ≤ 5 liegt, besonders bevorzugt im Bereich von 0 < y ≤ 2.

Eine Vorrichtung, in der das erfindungsgemäße Verfahren durchgeführt werden kann, ist in der beigefügten Figur schematisch dargestellt: Ein Vorratstank 2 mit einer Abscheidekammer 4 und einer Überlaufkammer 6 ist über eine Speisepumpe 8 und eine Heizvorrichtung 10 an eine Reinigungsvorrichtung 12 angeschlossen. Das Innere der in ihrem Aufbau an sich bekannten Reinigungsvorrichtung, welche Reinigungsdüsen, einen umlaufenden Korb usw. enthalten kann, ist im in der Figur dargestellten Beispiel an ein Druckausgleichsgefäß 14 angeschlossen, das jedoch nicht funktionswesentlich ist.

Vom Boden der Reinigungsvorrichtung 12 führt eine Leitung zu einer Filtervorrichtung 16. Die Filtervorrichtung 16 ist über eine Leitung mit einer Förderpumpe 18 an die Oberseite der Abscheidekammer 4 angeschlossen. Eine weitere Leitung führt von der Filtervorrichtung 16 über eine Vakuumpumpe 20 durch einen Kondensator 22 und einen Kühler 24 zurück zur Abscheidekammer 4.

Weiter führt von der Überlaufkammer 6 eine Leitung über eine Förderpumpe 26 durch einen Wärmetauscher 28 in eine Destillationsvorrichtung 30 und von dort in die Reinigungsvorrichtung 12 oder zurück in den Vorratstank 2.

In den Vorratstank 2 führt eine Speiseleitung 32 zum Beschicken des Vorratstanks 2 mit reinigungsaktiver Flüssigkeit. Der Vorratstank 2 enthält weiter eine nicht dargestellte Vorrichtung zum Abziehen von Schlamm, der sich in der Abscheidekammer 4 absetzt.

In die normalerweise dicht verschlossene Reinigungsvorrichtung 12 führt eine Belüftungsleitung 34.

Der Aufbau der einzelnen Bauelemente der beschriebenen Reinigungsvorrichtung 12 sowie (eine nicht dargestellte) elektrische Ansteuerung der einzelnen Baugruppen sind an sich bekannt und werden daher nicht näher beschrieben.

Die Funktion der beschriebenen Vorrichtung ist die folgende: Nach Beschicken der Reinigungsvorrichtung 12 mit zu reinigendem Gut erfolgt in einer beispielhaften, jedoch nicht beschränkenden Ausführungsform zunächst eine Flüssigkeitsreinigung, bei der die Speisepumpe 8 in Betrieb gesetzt ist und reinigungsaktive Flüssigkeit, die in der Heizvorrichtung 10 gegebenenfalls temperiert werden kann, der Reinigungsvorrichtung 12 zugeführt wird. In der Reinigungsvorrichtung 12 erfolgt ein Tauchbad des umlaufenden Reinigungsgutes und/oder ein Besprühen des Reinigungsgutes mit Flüssigkeit. Die Flüssigkeit wird mittels der Förderpumpe 18 aus der Reinigungsvorrichtung 12 durch die Filtervorrichtung 16 hindurch abgezogen und der Abscheidekammer 4 zugeführt. In der Filtervorrichtung 16 setzt sich vorwiegend anorganischer Schmutz ab, der abgezogen wird. In der Abscheidekammer 4 setzt sich vorwiegend fetthaltiger Schmutz ab, der ebenfalls abgezogen wird.

Der beispielhaft beschriebenen Flüssig-Reinigungsstufe folgt eine Spülung unter gleichen Bedingungen mit reinigungsaktiver Flüssigkeit aus dem Tank 6.

Anschließend erfolgt eine Dampfreinigungsstufe bzw. Dampfspülungsstufe, bei der die Speisepumpe 26 in Betrieb gesetzt wird, so daß die reinigungsaktive Flüssigkeit in der Destilliervorrichtung 30 erhitzt und in Dampf umgewandelt wird. Infolge des azeotropen Charakters der als reinigungsaktive Flüssigkeit verwendeten azeotropen Zubereitung weist dieser Dampf einen vorbestimmten Gehalt an Wasser und der weiteren Komponente bzw. den weiteren Komponenten auf. Bevorzugterweise ist bereits die flüssige azeotrope Zubereitung so aus ihren Komponenten zusammengesetzt, wie dies auch dem Gehalt der entsprechenden Komponenten in der Dampfphase entspricht. Der Dampf gelangt in der Reinigungsvorrichtung 12 in intensiven Kontakt mit dem zu reinigenden Gut, wobei zumindest ein Teil des Dampfes kondensiert. Das Kondensat wird mittels der Förderpumpe 18 nach Durchströmen der Filtervorrichtung 16 der Abscheidekammer zugeführt.

Wenn der Dampf aus der Destilliervorrichtung 30 über den Kondensator 22 und den Kühler 24 in den Vorratstank 6 zurückgeleitet wird, kann dadurch die Flüssigkeit aufbereitet werden.

An die Dampfreinigung bzw. Dampfspülung schließt sich vorteilhafterweise eine Umlufttrocknung oder Vakuumtrocknung an. Dabei wird innerhalb der Reinigungsvorrichtung 12 befindlicher Dampf mittels der Vakuumpumpe 20 abgesaugt, wobei sich in der Reinigungsvorrichtung 12 bildendes Kondensat durch die Filtervorrichtung 16 hindurchströmt. Der mit dem Kondensat vermischt Dampf wird nach Durchströmen des Kondensators 22 und des Kühlers 24 als Flüssigkeit dem Vorratstank 2 erneut zugeführt.

Nach Abschluß der Vakuumtrocknung wird die Abscheidekammer 4 über die Belüftungsleitung 34 belüftet, und das gereinigte Gut kann entnommen werden.

In einer alternativen Ausführungsform, die ebenfalls zu vorteilhaften Ergebnissen führt, werden die zu behandelnden Gegenstände in der Reinigungsvorrichtung 12 mit der als reinigungsaktive Flüssigkeit verwendeten azeotropen Zubereitung besprüht. Dies geschieht in der Weise, daß sich die zu reinigenden Gegenstände mit der Flüssigkeit vollsaugen. Die anschließenden Verfahrensschritte sind im wesentlichen die gleichen, wie sie oben beschrieben wurden.

Die zu behandelnden Gegenstände sind nach der Behandlung in einem deutlich besseren Zustand als nach Behandlung in einem herkömmlichen Verfahren, d.h. unter Verwendung üblicher organischer Lösungsmittel für die Reinigungsschritte unter identischen Bedingungen. Insbesondere wurde überraschend festgestellt, daß nicht nur aller organischer Schmutz einschließlich lipophiler bzw. ölartiger oder fettartiger Substanzen entfernt wird, sondern auch der gesamte anorganische Schmutz, insbesondere anorganische Salze aus Schweiß, Farbpigmente usw.. Die behandelten Gegenstände haben keinen unangenehmen Geruch und zeigen ein hervorragendes Aussehen.

Wie bereits oben ausgeführt, zeigen azeotrope Zubereitungen mit Mischungslücke ein überraschend gutes und herkömmlichen Zubereitungen deutlich überlegenes Reinigungsverhalten.

Im Falle der Verwendung azeotroper Zubereitungen mit Mischungslücke werden im Fall der Behandlung in der flüssigen Phase die zu reinigenden Gegenstände erfindungsgemäß mit einer azeotropen Zubereitung in Kontakt gebracht, die sich in einem Zustand befindet, in dem die Komponenten der azeotropen Zubereitung in getrennten oder zumindest teilweise getrennten Phasen vorliegen. Beispielsweise werden die im Zustand der Phasentrennung vorliegenden flüssigen azeotropen Zubereitungen mit Ultraschall behandelt oder intensiv umgepumpt oder gerührt, so daß sich eine milchige Emulsion der azeotropen Zubereitung bildet. Diese Emulsion löst nicht nur fettartige bzw. ölige Komponenten gut, sondern auch ionische bzw. salzartige Verunreinigungen.

Im Fall der Behandlung der zu reinigenden Gegenstände mit der azeotropen Zubereitung in der Dampfphase wird die azeotrope Zubereitung - wie vorstehend beschrieben - erhitzt, und es wird ein Dampf hergestellt, in dem die Komponenten in den Mengenverhältnissen vorliegen, die durch die charakteristischen Azeotrop-Eigenschaften bestimmt sind. Der Dampf kondensiert zumindest teilweise an den zu reinigenden Gegenständen, und es stellt sich dieselbe milchige Emulsion ein wie in der flüssigen Phase. Auch in diesem Fall wird ein ausgezeichnetes Fett- und Salz-Lösevermögen beobachtet.

Bei Erhöhung der Temperatur der azeotropen Zubereitung bis zum Phasenübergang flüssige Phase/Dampfphase gehen die Komponenten in der dem Azeotrop entsprechenden Mengenverhältnis in die Dampfphase über, und die azeotrope Zubereitung läßt sich problemlos destillativ aufbereiten.

Besonders vorteilhaft ist die letztgenannte Ausführungsform des Verfahrens für die Reinigung von Metallteilen. So lassen sich beispielsweise bei Verwendung von Azeotropen mit Mischungslücke Läpp- und Polierpasten hervorragend von Metallteilen entfernen. Dafür wird beispielsweise eine mit sauren Additiven versetzte azeotrope Zubereitung als reinigungsaktive Flüssigkeit eingesetzt. Die Reinigung erfolgt in der oben beschriebenen Ein-Kammer-Anlage und kann kontinuierlich oder im Batch-Verfahren erfolgen.

Ebenfalls überraschend gut lassen sich von elektronischen Bauteilen SMD-Kleber (SMD = Survace Mount Devices) entfernen, wie sie in der Fertigung von SMD-Teilen bei doppelseitiger Bestückung verwendet werden, damit sich die Komponenten während des Lötvorgangs nicht lösen. Der Kleber wird üblicherweise über Dispenser-Systeme oder Schablonen aufgebracht, bevor die Leiterplatten befestigt werden. Gereinigt werden können fehlbedruckte/dispenste Leiterplatten bzw. Schablonen. Überraschend lassen sich mit den erfindungsgemäß verwendeten azeotropen Zubereitungen Reinigungsergebnisse erzielen, die diejenigen mit herkömmlichen Lösungsmitteln wie Butylacetat oder Isopropanol deutlich übertreffen. Zudem sind Schutzvorkehrungen (beispielsweise gegen Explosionen bei entsprechend gefährdeten Lösungsmitteln) überflüssig.

In gleicher Weise lassen sich beim Löten überschüssig aufgebrachten Lötpasten in einfacher und umweltfreundlicher Weise von fehlbedruckten Platten und Schablonen mit dem erfindungsgemäßen Verfahren unter Verwendung der genannten azeotropen Zubereitungen entfernen. Ebenfalls möglich ist die Entfernung von Flußmittel-Rückständen nach dem Löten. Die Reinigung erfolgt durch Sprühen, Sprühspülen und Trocknen der zu reinigenden Gegenstände bevorzugt im Tauchverfahren mit Ultraschall (Reinigungsstufe), Spülen mit oder ohne Ultraschall (Spülstufe) und Trocknung. Die Reinigung wird bevorzugt bei einer Temperatur im Bereich von 40 bis 60 °C durchgeführt, ist jedoch nicht auf diesen Temperaturbereich beschränkt. Insbesondere bei Behandlung der zu reinigenden Gegenstände in der Reinigungsstufe mit dem Dampf der azeotropen Zubereitung kann die Temperatur deutlich höher, beispielsweise auch über 100 °C liegen.

Besonders bevorzugt werden für Reinigungsverfahren azeotrope Zubereitungen gemäß der nachfolgenden Tabelle I verwendet. In dieser Tabelle sind auch die bevorzugten Verhältnisse organischer Komponenten (O.K.) : Wasser, die Siedepunkte der jeweiligen azeotropen Zubereitung sowie die Temperaturen angegeben, bei denen zu reinigende Gegenstände mit der jeweiligen azeotropen Zubereitung beispielhaft behandelt werden können. Selbstverständlich ist die Erfindung nicht auf die angegebenen Verhältnisse der Komponenten und Behandlungstemperaturen beschränkt.

Im Falle der Verwendung von Azeotropen mit Mischunglücke werden erfindungsgemäß besonders bevorzugt Drei-Komponenten-Gemische aus Wasser, Dipropylenglykolmono-n-propylether und Aminverbindungen bzw. N-heterocyclischen Verbindungen oder organischen Säuren gemäß der nachfolgenden Tabelle II verwendet. Eine beispielhafte, nicht jedoch beschränkende Zusammensetzung der Azeotrope ist wie folgt: Wasser (90 Gew.-%), Dipropylenglykolmono-n-propylether (10 - y Gew.-%), y Gew-% der in Tabelle II angegebenen Verbindungen.

**Tabelle I**

| **Azeotrop-Zubereitung** | | **Siede- punkt (°C)** | **Behandl.- Temp. (°C)** |
|---|---|---|---|
| **Organ. Komponente (O.K.)** | **Verhältnis O.K. : Wasser** | | |
| No. 1 | 8.9 : 91.1 | 99.2 | 60 |
| No. 2 | 7.9 : 92.1 | 99.1 | 60 |
| No. 3 | 11 : 89 | 99 - 101 | 65 |
| No. 4 | 10 : 90 | 100 | 65 |
| No. 5 | 20 : 80 | 98.5 | 60 |
| No. 6 | 10.5 : 89.5 | 102 | 65 |
| No. 7 | 4.7 : 95.3 | 102 | 65 |
| No. 8 | 30.9 : 69.1 | 100 | 60 |
| No. 9 | 20 : 80 | 99.5 | 60 |
| No. 10 | 34 : 76 | 98 | 60 |
| No. 11 | 5 : 95 | 98 | 65 |
| No. 12 | 6,5 : 93,5 | 101 | 60 |

**Tabelle II**

| **Organische Komponente** | **y (Gew.-%)** | **Siedetemperatur (°C)** |
|---|---|---|
| 1-Aminobutanol-2 | 0,3 | 101 |
| Monoisopropanolamin | 0,8 | 100 |
| 2-Amino-2-methyl-propanol-1 | 1,3 | 102 |
| 2-Amino-2-methyl-propandiol-1,3 | 1,5 | 101 |
| 3-(Aminomethyl-) pyridin | 0,16 | 101 |
| Ethanolamin | 0,3 | 104 |
| Aminoacetaldehyd-dimethylacetal | 2,4 | 101 |
| | 3,4 | |
| | 4,2 | |
| 4-Aminomorpholin | 0,4 | 101 |
| 1-Methylimidazol | 0,1 | 101 |
| 1,2-Dimethylimidazol | 0,1 | 100 - 102 |
| 1-Vinylimidazol | 0,3 | 101 |
| DABCO | 0,03 | 101 - 103 |
| | 0,08 | |
| | 0,1 | |
| 1,5-Diazabicyclo-[4.3.0]non-5-en | 0,02 | 100 - 103 |
| 1,8-Diazabicyclo-[5.4.0]undec-7-en | 0,02 | 101 - 103 |
| Essigsäure (80 %ig) | 1,5 | 100 - 101 |
| Hydroxyessigsäure | 0,5 | 100 - 101 |
| Ameisensäure | 1,5 | 100 - 101 |
| Buttersäure | 1,2 | 100 - 101 |

In Tabelle II findet sich auch der Siedepunkt (°C) der aus Wasser, Dipropylenglykolmono-n-propylether und den angegebenen Verbindungen gebildeten azeotropen Zubereitung.

Im Folgenden werden zwei Beispiele erläutert, ohne jedoch auf diese beschränkt zu sein.

### Beispiel 1

Die Trommel der oben beschriebenen Reinigungsvorrichtung 12 wurde mit zu reinigendem Material beschickt. Das aus Textilien bestehende Material wurde im ersten Schritt unter Flüssig-Reinigungsbedingungen mit azeotropen Zubereitungen bei erhöhten Temperaturen behandelt. Die azeotropen Zubereitungen und die jeweiligen Behandlungstemperaturen sind in der obigen Tabelle I angegeben. Das Material wurde unter Bewegen in die warme azeotrope Zubereitung eingetaucht. Die warme azeotrope Zubereitung wurde in einem geschlossenen Kreislauf von der Trommel der Reinigungsvorrichtung 12 über eine Filtervorrichtung 16 geführt und der Abscheidekammer 4 zugeführt. In der Filtervorrichtung 16 setzte sich vorwiegend anorganischer Schmutz (Salze) ab, der abgezogen wurde. In der Abscheidekammer 14 setzte sich vorwiegend fetthaltiger Schmutz ab, der ebenfalls abgezogen wurde.

Dem ersten Behandlungsschritt folgte ein zweiter Behandlungsschritt, der ebenfalls unter Flüssig-Behandlungsbedingungen durchgeführt wurde. Frische azeotrope Zubereitung (Zusammensetzung: siehe Tabelle I; in jedem Lauf hatte die azeotrope Zubereitung des zweiten Behandlungsschritts dieselbe Zusammensetzung wie diejenige des ersten Schritts) wurde der Trommel der Reinigungsvorrichtung 12 bei erhöhter Temperatur zugeführt. Das Material wurde in einem zweiten geschlossenen Kreislauf von der Trommel der Reinigungsvorrichtung 12 über eine Filtervorrichtung 16 der Abscheidekammer 4 zugeführt. Die Abscheidung von anorganischen und organischen Substanzen erfolgte in gleicher Weise wie im ersten Behandlungsschritt.

Dem zweiten Behandlungsschritt folgte ein dritter Behandlungsschritt, bei dem das zu behandelnde Material mit dem Dampf der jeweiligen azeotropen Zubereitung behandelt wurde. Diese hatte die für das jeweilige Azeotrop typische Zusammensetzung (siehe Tabelle I). Die azeotrope Zubereitung wurde nach Passieren der Zufuhrpumpe in eine Destillationsvorrichtung in die Dampfphase überführt. Der Dampf wurde in innigen Kontakt mit dem zu behandelnden Material in der Trommel der Reinigungsvorrichtung 12 gebracht. Zum Zeitpunkt des Kontakts mit dem Material wurde ein Teil des Dampfs kondensiert. Die Flüssigkeit aus dem nach den Kondensation erfolgenden Reinigungsschritt wurde aus der Trommel entfernt und nach Passieren der Filtervorrichtung 16 zum Abtrennen der organischen Substanzen der Abscheidekammer 4 zugeleitet, wo organische Verunreinigungen abgetrennt wurden. Der Dampf, der nicht bereits in der Trommel der Reinigungsvorrichtung 12 kondensiert war, wurde aus der Trommel abgezogen, kondensiert und (nach gegebenenfalls stattfindender Filtration) dem Vorratstanks 2 für die weitere Verwendung zugeführt.

Nach Abziehen des Dampfs der azeotropen Zubereitung wurde die Trommel evakuiert, beispielsweise auf 10⁻² bar, und der restliche Dampf wurde in derselben Weise wie oben beschrieben abgezogen. Das warme behandelte Material setzte das Wasser und die organische Komponente der azeotropen Zubereitung im Vakuum frei, so daß es nach 10 Minuten der Vakuumbehandlung trocken war.

Das zu behandelnde Material war in viel besserem Zustand als solches Material, das in herkömmlicher Weise behandelt worden war. Sowohl anorganische als auch organische Verschmutzungen waren vollständig entfernt. Das Material hatte keinen unangenehmen Geruch und ein hervorragendes Aussehen. Es konnte mit gutem Ergebnis gebügelt bzw. gepreßt werden.

Der dritte Schritt (Dampfbehandlung) ist nach Flüssigreinigung nicht zwingend erforderlich; es wurden gleich gute Ergebnisse wie vorstehend beschrieben auch ohne die Dampfbehandlung erzielt. Ebenfalls ist es möglich, die Schritte der Behandlung des zu reinigenden Materials mit flüssiger azeotroper Zubereitung durch Schritte der Behandlung mit dampfförmiger azeotroper Zubereitung ganz oder teilweise zu ersetzen. Auch bei dieser Verfahrensweise wurden gleich gute Reinigungsergebnisse erzielt.

### Beispiel 2

Fehlbedruckte Leiterplatten bzw. Schablonen aus der SMD-Fertigung wurden mit einem Drei-Komponenten-Gemisch aus Wasser, Dipropylenglykolmono-n-propylether bzw. einer Aminverbindung bzw. N-heterocyclischen Verbindung bzw. organischen Säuren behandelt, wie es beispielhaft aus Tabelle II ersichtlich ist. Die Drei-Komponenten-Gemische, die als reinigungsaktive Flüssigkeiten verwendet wurden, bestanden zu 90 Gew.-% aus Wasser, zu (10 - y) Gew.-% aus Dipropylenglykolmono-n-propylether und zu y Gew.-% aus einer der in Tabelle II aufgeführten Verbindungen. Die Reinigung erfolgte im Sprühverfahren.

Die Leiterplatten bzw. Schablonen wurden zur Entfernung von SMD-Kleber bei den in Tabelle II angegebenen Siedetemperaturen mit den flüssigen azeotropen Zubereitungen unter Anwendung von Ultraschall behandelt (Ultraschall ist jedoch nicht zwingend zur Erzielung guter Reinigungsergebnisse erforderlich). Die azeotropen Zubereitungen lagen in Form einer milchigen Emulsion vor, die bei Aufbringen von Ultraschall fast klar wurde. Es erfolgte eine restlose Entfernung der Kleber, ohne daß Schutzvorrichtungen, beispielsweise zum Schutz vor Explosionen, in der Anlage vorgesehen werden mußten.

Die Reinigungsergebnisse waren erheblich besser als bei Anwendung herkömmlicher Lösungsmittel wie Butylacetat oder Isopropanol. Zusätzlich muß bei letzteren aus Arbeitssicherheitsgründen ein Schutz der Anlage gegen Explosionen zwingend vorgesehen werden.

## Patentansprüche

1. Verfahren zum Reinigen eines Gegenstandes mit einer reinigungsaktiven Flüssigkeit, die mehr als 65 Gew.-% Wasser und wenigstens eine organische Komponente enthält, welche beim Mischen mit Wasser bei der Flüssigreinigung herrschenden Temperatur eine Mischungslücke bildet.

2. Verfahren nach Anspruch 1, **dadurch gekennzeichnet, daß** die Berührung zwischen dem zu reinigenden Gegenstand und der reinigungsaktiven Flüssigkeit unter Einwirkung von Ultraschall erfolgt.

3. Verfahren nach Anspruch 1 oder 2, **dadurch gekennzeichnet, daß** die organische Komponente derart gewählt ist, daß die Mischungslücke beim Erwärmen der reinigungsaktiven Flüssigkeit auftritt.

4. Verfahren nach Anspruch 3, **gekennzeichnet durch** einen Verfahrensschritt, bei dem der Dampf der reinigungsaktiven Flüssigkeit an dem zu reinigenden Gegenstand kondensiert.

5. Verfahren nach einem der Ansprüche 1 bis 4, **dadurch gekennzeichnet, daß** die organische Komponente derart gewählt ist, daß die reinigungsaktive Flüssigkeit ein Azeotrop bildet.

6. Verfahren nach Anspruch 5, **dadurch gekennzeichnet, daß** die reinigungsaktive Flüssigkeit eine ihrem Dampf entsprechende Zusammensetzung hat.

7. Verfahren nach Anspruch 6, **dadurch gekennzeichnet, daß** die reinigungsaktive Flüssigkeit in einem einen Filter enthaltenden Verdampfungs-Kondensations-Kreislauf geführt wird.

8. Verfahren nach einem der Ansprüche 1 bis 7, **dadurch gekennzeichnet, daß** als Lösungsmittel eine organische Komponente der allgemeinen Formel R¹ - [X]ₙ - R³ verwendet wird, worin
R¹ und R³ jeweils unabhängig voneinander stehen für H.; geradkettige oder verzweigte gesättigte oder ungesättigte C₁- bis C₁₈ Alkylgruppen, in denen eine oder mehrere nicht benachbarte -CH₂-Gruppen durch -O- ersetzt sein können; gesättigte oder ungesättigte cyclische C₁- bis C₈- Alkylgruppen, in denen eine oder mehrere nicht benachbarte -CH₂-Gruppen durch -O- ersetzt sein können; Hydroxy; C₁- bis C₈- Alkoxy; Amino, worin ein oder beide Wasserstoff(e) durch C₁- bis C₈- Alkylgruppen ersetzt sein können; und
X steht für -O-; -C(=O)-; -C(=O)-O-; -NH-; -NR'-; -N(OH)-; geradkettige oder verzweigte -(C'- bis C₈-Alkylengruppen, in denen eine oder mehrere nicht benachbarte -CH₂-Gruppen durch -O- ersetzt sein können; und n für ganze Zahlen von 1, 2, 3, etc. steht.

9. Verfahren nach einem der Ansprüche 1 bis 8, **dadurch gekennzeichnet, daß** der Wassergehalt der reinigungsaktiven Flüssigkeit > 75 Gew.-%, bevorzugt > 85 Gew.-% beträgt.

10. Verfahren nach einem der Ansprüche 1 bis 9, **dadurch gekennzeichnet, daß** die reinigungsaktive Flüssigkeit einen nicht selbständig verdampfenden Reinigungsverstärker und/oder ein Korrosionsschutz-Additiv enthält.

11. Verfahren nach einem der Ansprüche 1 bis 10, **dadurch gekennzeichnet, daß** die reinigungsaktive Flüssigkeit neben einem Glykolether, bevorzugt Dipropylenglykolmono-n-propylether, eine weitere organische Komponente enthält.

12. Verfahren nach einem der Ansprüche 1 bis 11, **dadurch gekennzeichnet, daß** die bei der Flüssigreinigung herrschende Temperatur im Bereich von 40 bis 60 °C liegt.

## Claims

1. A method of cleaning an object with a cleaning-active liquid which contains more than 65% of water and at least one organic compound which upon mixing with water at the temperature prevailing in the liquid cleaning operation forms a miscibility gap.

2. A method according to claim 1 **characterised in that** the contact between the object to be cleaned and the cleaning-active liquid takes place under the effect of ultrasound.

3. A method according to claim 1 or claim 2 **characterised in that** the organic component is so selected that the miscibility gap occurs upon heating of the cleaning-active liquid.

4. A method according to claim 3 **characterised by** a method step-in which the vapour of the cleaning-active liquid condenses on the object to be cleaned.

5. A method according to one of claims 1 to 4 **characterised in that** the organic component is so selected that the cleaning-active liquid forms an azeotrope.

6. A method according to claim 5 **characterised in that** the cleaning-active liquid is of a composition corresponding to the vapour thereof.

7. A method according to claim 6 **characterised in that** the cleaning-active liquid is passed in an evaporation-condensation circuit including a filter.

8. A method according to one of claims 1 to 7 **characterised in that** the solvent used is an organic component of the general formula R¹ - [X]ₙ - R³ wherein
R¹ and R³ each represent independently of each other H; straight-chain or branched saturated or unsaturated C₁- to C₁₈-alkyl groups in which one or more non-adjacent -CH₂- groups can be replaced by -O- ; saturated or unsaturated cyclic C₁- to C₈-alkyl groups in which one or more non-adjacent -CH₂- groups can be replaced by -O- ; hydroxy; C₁- to C₈-alkoxy; amino, wherein one or both hydrogen(s) can be replaced by C₁- to C₈-alkyl groups; and
X stands for -O-; -C(=O)-; -C(=O)-O-; -NH-; -NR¹-; -N(OH)-; straight-chain or branched-(C₁- to C₈-alkylene groups in which one or more non-adjacent -CH₂- groups can be replaced by -O- ; and n stands for integers of 1,2,3 etc.

9. A method according to one of claims 1 to 8 **characterised in that** the water content of the cleaning-active liquid is > 75% by weight, preferably > 85% by weight.

10. A method according to one of claims 1 to 9 **characterised in that** the cleaning-active liquid contains a cleaning intensifier which does not spontaneously evaporate and/or an anti-corrosion additive.

11. A method according to one of claims 1 to 10 **characterised in that** besides a glycolether, preferably dipropylene glycolmono-n-propylether, the cleaning-active liquid contains a further organic component.

12. A method according to one of claims 1 to 11 **characterised in that** the temperature prevailing in the liquid cleaning operation is in the range of from 40 to 60°C.

## Revendications

1. Procédé de nettoyage d'un objet au moyen d'un liquide nettoyant qui contient plus de 65 % en poids d'eau et au moins un composant organique qui forme une lacune de miscibilité lors du mélange avec l'eau à la température régnant lors du nettoyage liquide.

2. Procédé selon la revendication 1, **caractérisé en ce que** le contact entre l'objet à nettoyer et le liquide nettoyant s'effectue sous l'action d'ultrasons.

3. Procédé selon la revendication 1 ou 2, **caractérisé en ce que** le composant organique est choisi de façon que la lacune de miscibilité se produise lors du réchauffement du liquide nettoyant.

4. Procédé selon la revendication 3, **caractérisé par** une étape de procédé au cours de laquelle la vapeur du liquide nettoyant se condense sur l'objet à nettoyer.

5. Procédé selon l'une des revendications 1 à 4, **caractérisé en ce que** le composant organique est choisi de façon que le liquide nettoyant forme un azéotrope.

6. Procédé selon la revendication 5, **caractérisé en ce que** le liquide nettoyant a une composition correspondant à sa vapeur.

7. Procédé selon la revendication 6, **caractérisé en ce que** le liquide nettoyant est guidé dans un circuit de condensation-évaporation contenant un filtre.

8. Procédé selon l'une des revendications 1 à 7, **caractérisé en ce qu'**on utilise comme solvant un composant organique de formule générale R¹ - [X]ₙ - R³, où
R¹ et R³ représentent indépendamment l'un de l'autre H ; des groupes alkyle en C₁ à C₁₈ linéaires ou ramifiés saturés ou non saturés dans lesquels un ou plusieurs groupes -CH₂- non voisins peuvent être remplacés par -O- ; des groupes alkyle cycliques en C₁ à C₈ saturés ou non saturés dans lesquels un ou plusieurs groupes -CH₂- non voisins peuvent être remplacés par -O- ; hydroxy ; alcoxy en C₁ à C₈ ; amino, où un ou plusieurs des hydrogènes peuvent être remplacés par des groupes alkyle en C₁ à C₈ ; et
X représente -O- ; -C(=O)- ; -C(=O)-O ; -NH- ; -NR¹- ; -N(OH)- ; des groupes alkyle en C₁ à C₈ linéaires ou ramifiés dans lesquels un ou plusieurs groupes -CH₂- non voisins peuvent être remplacés par -O- ; et n représente des entiers de 1, 2, 3, etc.

9. Procédé selon l'une des revendications 1 à 8, **caractérisé en ce que** la teneur en eau du liquide nettoyant est supérieure à 75 % en poids, de préférence à 85 % en poids.

10. Procédé selon l'une des revendications 1 à 9, **caractérisé en ce que** le liquide nettoyant contient un renforçateur de nettoyage ne s'évaporant pas automatiquement et/ou un additif de protection contre la corrosion.

11. Procédé selon l'une des revendications 1 à 10, **caractérisé en ce que** le liquide nettoyant contient, outre un glycoléther, de préférence le dipropylèneglycolmono-n-propyléther, un autre composant organique.

12. Procédé selon l'une des revendications 1 à 11, **caractérisé en ce que** la température régnant lors du nettoyage liquide est de l'ordre de 40 à 60°C.
